# EUROPÄISCHE PATENTANMELDUNG

(11) **EP 4 678 298 A1**
(43) Veröffentlichungstag der Anmeldung: **14.01.2026**
(21) Anmeldenummer: 25186184.5
(22) Anmeldetag: 30.06.2025
(51) Int. Cl.: B05B 12/14

(54) **VORRICHTUNG UND VERFAHREN ZUR VERARBEITUNG VON SPRITZMASSEN**

(30) Priorität: 08.07.2024 DE 102024119293
(71) Anmelder: VELCO Gesellschaft für Förder-, Spritz und Siloanlagen mbH, 42551 Velbert (DE)
(72) Erfinder: Wolf, Christian, 44628 Herne (DE); Kühn, Tony, 42579 Heiligenhaus (DE)
(74) Vertreter: Weisse, Moltmann & Willems PartGmbB

(57) **Zusammenfassung**

Vorrichtung (30) zur Befeuchtung und Verarbeitung von trockenen Spritzmassen. Die Vorrichtung (30) umfasst einen Einfülltrichter (1) und/oder einen Vorbehälter (22,23) für trockene Spritzmassen, eine Dosieranlage (2), welche mit dem Einfülltrichter (1) und/oder dem Vorbehälter (22,23) beschickt wird, einen ersten Druckschlauch (38), welcher mit der Dosieranlage (2) über ein Verbindungselement (5) verbunden ist, ein Fördergasgenerator (40), welcher den ersten Druckschlauch (38) mit Fördergas unter Druck beaufschlagt, um die trockenen Spritzmassen in dem Druckschlauch (38) pneumatisch über eine erforderliche Strecke zu befördern. Ferner enthält die Vorrichtung (30) ein Flüssigkeitsreservoir (50), welches mit einem Medienschlauch (52) verbunden ist, einen Mixer (8), welcher mit dem Druckschlauch (38) und dem Medienschlauch (52) über jeweils einen Einlass des Mixers (8) gekoppelt ist, wobei der Mixer (8) die trockene Spritzmasse mit Flüssigkeit, wie Wasser und/oder ein flüssiges Bindemittel, aus dem Medienschlauch (52) befeuchtet, eine Spritzdüse (9), welche mit einem Auslass des Mixers (8) verbunden ist, wobei Mittel zur Verwendung von trockenen Spritzmassen mit Mikrohohlglaskugeln und/oder Fasern vorgesehen sind. Ferner betrifft die Erfindung ein Verfahren mit einer solchen Vorrichtung (30).

## Beschreibung

### Technisches Gebiet

Die Erfindung betrifft eine Vorrichtung zur Befeuchtung und Verarbeitung von trockenen Spritzmassen umfassend,
a) einen Einfülltrichter und/oder einen Vorbehälter für trockene Spritzmassen,
b) eine Dosieranlage, welche mit dem Einfülltrichter und/oder dem Vorbehälter beschickt wird,
c) einen ersten Druckschlauch, welcher mit der Dosieranlage über ein Verbindungselement (5) verbunden ist,
d) ein Fördergasgenerator, welcher den Druckschlauch mit Fördergas unter Druck beaufschlagt, um die trockenen Spritzmassen in dem Druckschlauch pneumatisch über eine erforderliche Strecke zu befördern,
e) ein Flüssigkeitsreservoir, welches mit einem Medienschlauch verbunden ist,
f) einen Mixer, welcher mit dem Druckschlauch und dem Medienschlauch über jeweils einen Einlass des Mixers gekoppelt ist, wobei der Mixer die trockene Spritzmasse mit Flüssigkeit, wie Wasser und/oder ein flüssiges Bindemittel, aus dem Medienschlauch befeuchtet,
g) eine Spritzdüse, welche mit einem Auslass des Mixers verbunden ist
h) Mittel zur Verwendung von trockenen Spritzmassen mit Mikrohohlglaskugeln und/oder Fasern vorgesehen sind.

Ferner betrifft die Erfindung ein Verfahren mit einer solchen Vorrichtung zur Befeuchtung und Verarbeitung von trockenen Spritzmassen mit folgenden Verfahrensschritten:
a) Mischen einer Trägermasse bzw. Schüttgut und Mikrohohlglaskugeln und/oder Fasern zu einer trockenen Spritzmasse,
b) Beschicken der Dosieranlage aus einem Einfülltrichter und/oder einem Vorbehälter für trockene Spritzmassen,
c) Einführen der trockenen Spritzmasse in den Druckschlauch über ein Verbindungselement,
d) Pneumatisches Fördern der trockenen Spritzmasse durch den Druckschlauch, wobei der Druckschlauch mit dem unter Druck stehenden Fördergas aus dem Fördergasgenerator beaufschlagt ist,
e) Pneumatischen Beschleunigen der Förderung der trockenen Spritzmasse in einer Beschleunigungsdüse, welche mit dem unter Druck stehenden Beschleunigungsgas aus dem Fördergasgenerator eines zweiten Druckschlauchs beaufschlagt ist,
f) Befeuchten der trockenen Spritzmasse in einer Befeuchtungsdüse, welche über einen Medienschlauch von einem Flüssigkeitsreservoir versorgt wird,
g) Austritt der befeuchteten Spritzmasse aus der Spritzdüse.

### Beschreibung

Das Dämmen von Gebäuden wird in Zeiten des Klimawandels immer wichtiger. Hierfür werden Dämmmaterialien, Styroporplatten oder dergleichen verwendet. Allen Dämmmaterialien liegt das Prinzip zugrunde, dass Luft oder viele Gase schlechte Wärmeleiter sind. Daher wird Kunststoff entsprechend aufgeschäumt und zu Styropor aushärtet. Wichtig ist hierbei der Lufteinschluss der Materialien. Neuerdings werden kleine Glaskugeln, die auch als Mikrohohlglaskugeln bezeichnet werden, als Baustoff eingesetzt. Sie werden dazu mit Zement gemischt. Diese Mischung wird als Spritzmasse auf Flächen mit entsprechenden Maschinen aufgespritzt, damit es seine Wirkung als Isolator entfalten kann.

Das Nassspritzen ist ein Verfahren, bei dem der Baustoff bereits in der Maschine mit Wasser oder einem anderen Bindemittel gemischt wird. Diese Mischung wird dann direkt durch Schläuche oder Rohre zur Spritzdüse gefördert und auf die Zieloberfläche aufgetragen. Dieses Verfahren sorgt für eine schnelle und effiziente Anwendung, da der Baustoff bereits vermischt ist und keine weitere Verarbeitung benötigt. Es eignet sich gut für Anwendungen, die eine hohe Haftung und sofortige Stabilität erfordern, wie zum Beispiel bei der Stabilisierung von Böschungen oder im Tunnelbau.

Das Trockenspritzen ist ein Verfahren, bei dem ein Baustoff mittels Druckluft oder einem anderen Fördergas gefördert und erst am Ende der Förderstrecke mit einer Flüssigkeit, in der Regel Wasser oder ein anderer flüssiger Binder, angereichert wird. Beim Trockenspritzen bleibt der Baustoff während des gesamten Transportwegs durch die Maschine und die Förderleitung trocken, wodurch eine präzise Dosierung und gleichmäßige Anwendung ermöglicht wird. Die Zugabe der Flüssigkeit erfolgt unmittelbar vor dem Auftragen auf die Zieloberfläche, was eine hohe Anpassungsfähigkeit in Bezug auf die gewünschte Konsistenz und die Endfestigkeit des Materials ermöglicht. Durch spezielle Düsen, wie die z.B. GUNMIX^{®} Düse, wird eine homogene Mischung des trockenen Baustoffs mit der Flüssigkeit sichergestellt.

Bekannte Vorrichtungen zum Trockenspritzen sind speziell darauf ausgelegt, Baustoffe effizient und schonend zu transportieren und zu verarbeiten. Diese Anlagen bestehen typischerweise aus mehreren Hauptkomponenten, die zusammenarbeiten, um eine präzise Handhabung des trockenen Materials zu gewährleisten.

Zunächst gibt es einen Vorbehälter, in dem der trockene Baustoff gelagert wird. Von dort wird das Material zum Beispiel über einen Trichter zu einer Dosieranlage weitergeleitet, die es ermöglicht, die exakte Menge des Baustoffs zu bestimmen, die durch das System gefördert wird. Als Dosieranlage kann z.B. ein Dosierkugelhahn eingesetzt werden. Die Dosierung erfolgt oft auch mittels spezieller Mechanismen wie Schneckenförderern oder pneumatischen Systemen, die das Material durch die Anlage transportieren.

Ein wesentlicher Aspekt der Trockenspritzvorrichtungen ist die pneumatische Förderung, bei der Druckluft eingesetzt wird, um den Baustoff durch Rohrleitungen zu befördern. Dieses System ist so gestaltet, dass das Material trocken bleibt, bis es den Ausgabepunkt erreicht. Kurz vor der Applikation auf die Zieloberfläche wird eine genau abgestimmte Menge eines flüssigen Binders hinzugefügt. Diese Zugabe findet in der Regel an einer speziellen Spritzdüse statt, die dafür sorgt, dass das trockene Material effektiv mit dem Binder vermischt wird, um eine gleichmäßige Anwendung und optimale Haftung zu gewährleisten.

Die Gesamtkonstruktion solcher Anlagen ist auf eine hohe Zuverlässigkeit und einfache Wartung ausgelegt. Viele Systeme verfügen über automatisierte Steuerungen, die es ermöglichen, die verschiedenen Parameter wie Materialfluss und Binderzugabe präzise zu regeln. Dies trägt dazu bei, eine konsistente Qualität des aufgetragenen Materials zu sichern und die Effizienz des Verarbeitungsprozesses zu erhöhen.

Dieses Verfahren, d. h. Trockenspritzen und Nassspritzen, werden auch genutzt, um die Materialien auf Gebäuden zur Isolierung anzubringen.

### Stand der Technik

Das Dokument DE10211331B4 beschreibt ein Verfahren zur Herstellung einer Dämmschicht auf Außenwänden von Gebäuden, die aerogelhaltig ist. Der Prozess umfasst das Fördern von trockenen Aerogel-Partikeln mittels Treibluft über einen Transportschlauch zu einem Mischer, der einer Spritzdüse vorgeschaltet ist. Im Mischer werden die Aerogel-Partikel mit einem Bindemittel gemischt. Die Mischung wird dann zu der Spritzdüse geführt und unter Druck auf die Außenwand aufgetragen. Die verwendeten Aerogel-Partikel können hydrophobe Eigenschaften besitzen und sind in verschiedenen Größen erhältlich, was die Vielseitigkeit und Anpassungsfähigkeit des Verfahrens an verschiedene Anforderungen erhöht.

Die DE29824292U1 beschreibt ein Verfahren zur Herstellung eines Spritzbetons, der ein mineralisches, hydraulisches Bindemittel wie Portlandzement oder ähnliches enthält. Dieses Bindemittel wird teilweise mit einem Hydrophobierungsmittel und einem alkalifreien Beschleuniger umhüllt, was zu einer schnelleren Reaktions- und Aushärtungszeit führt. Der Beton kann zusätzlich übliche Zusatzstoffe und -mittel enthalten und verwendet feuchte Zuschlagstoffe, was die Notwendigkeit einer aufwendigen Trocknung der Zuschläge reduziert und somit effizienter und kostengünstiger ist. Der Spritzbeton eignet sich besonders für Bauarbeiten, bei denen eine schnelle Erhärtung erforderlich ist, wie beispielsweise im Tunnelbau.

Die EP0780528B1 beschreibt ein Spritzvorrichtungssystem für das Auftragen von dickflüssigen Beschichtungen wie Putz oder Stuck. Das System ermöglicht es, Materialien wie hygroskopische Bindemittel und Füllstoffe effizient zu verarbeiten. Diese Materialien werden in einem Trichter gelagert und über eine Düse, die das trockene Material anfeuchtet, aufgetragen. Ein wesentliches Merkmal des Systems ist die Verwendung von Luftdruck und Vakuum, um das Material durch die Vorrichtung zu bewegen und gleichmäßig zu befeuchten. Durch diese Technik werden die Materialien effektiv gemischt und aufgetragen, was zu einer gleichmäßigen und qualitativ hochwertigen Beschichtung führt. Das System eignet sich besonders für den Einsatz in der Bau- und Raumfahrtindustrie, wo robuste und ästhetisch ansprechende Oberflächen gefordert sind.

Die DE19900655C1 beschreibt eine Vorrichtung zur Erzeugung stetiger und beliebig starker Schüttgutströme, die insbesondere für die dosierte Befüllung von Aggregaten und den dosierten Eintrag in Förderleitungen genutzt wird. Diese Vorrichtung ist für die Handhabung sowohl von nichtkohäsiven als auch von kohäsiven Schüttgütern konzipiert und beinhaltet eine Dosiereinheit, die direkt unter einem Standarddosiergefäß angeordnet ist. Die Vorrichtung weist einen Trichter mit einer geringen Wandneigung für grobe, nichtkohäsive Schüttgüter auf, der in einen Massenflusskonus mit einer steileren Wandneigung übergeht. Dieser Konus ist mit einer Dosier- und Spülarmatur verbunden, die eine veränderbare Drossel mit unterschiedlichen Auslaufdurchmessern besitzt, wodurch die Schüttgutförderrate präzise angepasst werden kann. Die Vorrichtung ermöglicht eine effiziente Handhabung und Förderratekontrolle durch Nutzung von Differenzdruckmessungen und Regelungen, die sich aus der Kombination von Druckmessstellen, Förderleitungen und einer integrierten Dosier- und Spülarmatur zusammensetzen.

Die US2004092614A1 beschreibt eine Zusammensetzung und Methode zur Erzeugung einer schaumartigen feuerfesten Beschichtung, die hauptsächlich für Stahlstrukturen vorgesehen ist. Die Zusammensetzung besteht aus einer zementhaltigen Mischung, die durch Zugabe von Luft und mechanischer Turbulenz aufgeschäumt wird, um einen stabilen Schaum zu erzeugen. Dieser Schaum wird anschließend mittels einer Düse aufgetragen und bildet nach dem Aushärten eine isolierende und feuerfeste Schicht auf dem Substrat. Ein wichtiger Aspekt der Erfindung ist die Verwendung von Polyvinylalkohol als Schaumstabilisator und die Einführung eines Aushärtebeschleunigers direkt vor dem Auftragen, um die Haftung und Festigkeit des Schaums auf dem Substrat zu verbessern. Die Formulierung kann auch fasrige Komponenten und weitere Zusatzstoffe enthalten, um die physikalischen Eigenschaften der Beschichtung zu optimieren.

Die WO2018108678A1 beschreibt eine Mischdüse für eine Spritzbetonauftragsvorrichtung, die speziell für das Auftragen von feuerfestem Beton mittels eines Trockenspritzverfahrens konzipiert ist. Die Mischdüse umfasst eine Aerosolerzeugungseinrichtung, die aus einem flüssigen oder trockenen, rieselfähigen Injektionsmaterial zusammen mit Förderluft ein Aerosol erzeugt. Ein integriertes Aerosolinjektionsgerät ermöglicht dann die zentrale Einspeisung des Aerosols in den Strom aus trockenem Mischmaterial. Diese Technologie ist besonders für den Auftrag von Feuerbeton geeignet und zielt darauf ab, die physikalischen Eigenschaften des aufgetragenen Spritzbetons schnell und effizient anpassen zu können.

Die EP3997048B1 beschreibt eine Trockenputzmischung für eine spritzbare Dämmung. Diese Mischung besteht hauptsächlich aus Mikroglashohlkugeln und Calciumsulfoaluminatzement, ergänzt durch Zusatzstoffe wie Aerogel. Die Zusammensetzung ermöglicht eine effiziente Wärmedämmung und bietet gleichzeitig eine hohe Festigkeit und Frostbeständigkeit. Die Mischung ist speziell für das Aufspritzen entwickelt, was eine homogene Verteilung und eine einfache Anwendung ermöglicht. Dies verbessert die Energieeffizienz von Gebäuden durch optimierte Wärmedämmeigenschaften und ist besonders vorteilhaft für unebene Untergründe, wo traditionelle Dämmplatten schwierig anzuwenden sind.

Die EP4196451B1 beschreibt ein Wärmedämmputzsystem und ein Verfahren zu dessen Herstellung. Dieses System umfasst mehrere Putzschichten, die aufeinander aufgetragen werden und durch ihre Zusammensetzung unterschiedliche Funktionen innerhalb des Putzsystems erfüllen. Besonders charakteristisch für dieses System ist die Verwendung von mineralischen Bindemitteln sowie Zusätzen wie Mikrohohlglaskugeln oder Aerogel, die die thermischen Eigenschaften des Putzes verbessern. Die verschiedenen Schichten können unterschiedliche Zusammensetzungen haben, um spezifische Anforderungen an die Wärmedämmung, mechanische Stabilität oder andere funktionelle Eigenschaften zu erfüllen. Das Auftragen der Schichten erfolgt mittels eines spezialisierten Spritzverfahrens, das eine effiziente und gleichmäßige Verteilung des Materials ermöglicht.

Die EP 1 616 683 A2 beschreibt eine Anlage zur Herstellung und Verarbeitung von Nassspritz-Mischgut vor Ort. Die Vorrichtung umfasst mindestens zwei Vorratsbehälter für Einzelkomponenten des Nassspritzguts, eine Dosiereinheit zur kontrollierten Zuführung der Einzelkomponenten, eine Mischeinheit zur Vermischung dieser Komponenten unter Zugabe von Wasser sowie eine Fördereinheit, über welche das fertige Nassspritzgut zu einer Applikationseinheit transportiert wird. Die Applikationseinheit ermöglicht das Aufbringen des Materials auf eine Zieloberfläche, wie etwa Tunnelwände, wobei auch Additive wie Erstarrungsbeschleuniger oder Bindemittel zudosiert werden können. Die Mischverhältnisse lassen sich über einstellbare Drehzahlen der Dosierer regeln, wobei Zellenradschleusen, Dosierschnecken oder ähnliche Einrichtungen eingesetzt werden. Die gesamte Anlage kann fest installiert, halb- oder vollmobil ausgestaltet sein.

Ein Nachteil dieser Vorrichtung besteht darin, dass die Materialien bereits vor der Förderung vollständig vermischt und angefeuchtet werden. Dadurch entsteht ein vergleichsweise hoher Reinigungsaufwand, insbesondere bei Förderunterbrechungen oder beim Materialwechsel. Zudem können empfindliche Bestandteile des Mischguts während der intensiven mechanischen Durchmischung und Pumpförderung beschädigt werden, was zu einem Qualitätsverlust führen kann. Die Anlage ist vor allem für robuste Anwendungen im Beton- und Tunnelbau ausgelegt, bietet jedoch keine gezielte technische Lösung zur besonders schonenden Verarbeitung empfindlicher Leichtzuschläge oder spezieller Hohlkörpermaterialien.

Problem bei bekannten Vorrichtungen und Verfahren zum Auftragen von Putzschichten mit Mikrohohlglaskugeln ist, dass die Mikrohohlglaskugeln bei der Verarbeitung schnell zerstört werden. Der wärmedämmende Effekt des Dämmmaterials würde damit verschwinden. Die Verwendung von Aerogel-Partikel im Dämmmaterial verhindert zwar, dass diese Aerogel-Partikel bei der Verarbeitung zerstört werden können, sie haben aber den gravierenden Nachteil, dass sie nur mit hohem Aufwand beim Recyceln von einem Zement zu trennen sind.

### Offenbarung der Erfindung

Aufgabe der Erfindung ist es daher, eine Anlage und ein Verfahren zu schaffen, welche den Dämmstoff mit Mikrohohlglaskugeln effizient und schonend verarbeitet, um die physikalischen Eigenschaften beim Spritzen der Mikrohohlglaskugeln zu erhalten und eine effektive Isolierung zu gewährleisten, nachdem das Dämmmaterial auf eine Fläche aufgespritzt wurde.

Erfindungsgemäß wird die Aufgabe dadurch gelöst, dass bei einer Vorrichtung zur Befeuchtung und Verarbeitung von trockenen Spritzmassen der eingangs genannten Art
i) der Vorbehälter als ein Druckbehälter ausgestaltet ist, welcher im Auslauf eine konische Düse aufweist, wobei die auslaufenden Mengen der trockenen Spritzmassen zur konischen Düse einstellbar ausgebildet sein können.

Eine solche Vorrichtung zur Befeuchtung und Verarbeitung von trockenen Spritzmassen bietet mehrere technische Vorteile, die auf eine besonders schonende und zugleich effiziente Verarbeitung trockener Spritzmassen, insbesondere solcher mit Mikrohohlglaskugeln und/oder Fasern, ausgerichtet sind. Durch die Ausführung des Vorbehälters als Druckbehälter mit einer im Auslauf integrierten konischen Düse wird eine präzise Steuerung der auslaufenden Materialmenge ermöglicht. Diese Regelbarkeit erlaubt eine exakte Dosierung der trockenen Spritzmasse und trägt somit zu einer gleichmäßigen Materialzufuhr in den weiteren Förderprozess bei. Insbesondere bei empfindlichen Zuschlägen wie Mikrohohlglaskugeln stellt dies einen entscheidenden Vorteil dar, da plötzliche Druck- oder Mengenschwankungen vermieden werden und das Risiko einer mechanischen Beschädigung reduziert wird.

Die gezielte Führung des Materials unter Druck in einem geschlossenen System sorgt darüber hinaus für eine kontrollierte pneumatische Förderung. In Verbindung mit der konischen Düse kann die Geschwindigkeit des Materialaustrags optimal an die Anforderungen der nachgeschalteten Prozessschritte angepasst werden. Dies verbessert nicht nur die Materialqualität, sondern erhöht auch die Prozesssicherheit und Reproduzierbarkeit.

Ein weiterer Vorteil liegt in der Modularität und Anpassungsfähigkeit der Vorrichtung: Die Regelbarkeit der Materialausgabe aus dem Vorbehälter erlaubt eine einfache Justierung an unterschiedliche Materialzusammensetzungen oder Verarbeitungsvorgaben. Dadurch wird ein flexibler Einsatz in verschiedenen Anwendungen ermöglicht - etwa bei der Herstellung von Dämm- oder Leichtbaukomponenten -, ohne die Grundkonstruktion der Vorrichtung verändern zu müssen. Insgesamt trägt die erfindungsgemäße Ausgestaltung dazu bei, empfindliche Bestandteile innerhalb der Spritzmasse zuverlässig zu verarbeiten und eine gleichmäßige, qualitativ hochwertige Materialausbringung zu gewährleisten.

Die Erfindung beruht insbesondere auf dem Prinzip, die Mikrohohlglaskugeln möglichst schonend durch die Druckschläuche zu befördern. Daher wird mit dem Druckschlauch nur ein solcher Druck und eine solche Geschwindigkeit eingestellt, dass die Mikrohohlglaskugeln beim Transport des Spritzmasse durch den Druckschlauch hindurch nicht zerstört werden. Hier spielt die Dosieranlage eine entscheidende Rolle, da es darauf ankommt, dass nicht zu viel und nicht zu wenig von der trockenen Spritzmasse in den Druckschlauch gelangt. Durch die Dosieranlage kann genau die Menge der trockenen Spritzmasse eingestellt werden, die erforderlich ist. Sowohl die Flüssigkeitsmenge für die Befeuchtung, als auch der Druck der Flüssigkeit können abgestimmt werden. Ebenso wird die Menge des Fördergas und dessen Druck geregelt bzw. eingestellt.

Der Vorteil dieser Vorrichtung liegt in ihrer Fähigkeit, trockene Spritzmassen effizient zu handhaben und zu befeuchten, insbesondere solche, die Mikrohohlglaskugeln und/oder Fasern enthalten. Diese Materialien können empfindlich auf Feuchtigkeit reagieren, und die präzise Kontrolle der Befeuchtung sorgt für die optimale Verarbeitung dieser spezialisierten Materialien ohne Schädigung ihrer Struktur.

Eine vorteilhafte Ausgestaltung der erfindungsgemäßen Vorrichtung zur Befeuchtung und Verarbeitung von trockenen Spritzmassen wird dadurch erreicht, dass wenigstens ein Druckregler und/oder ein Regelventil für die Mengenregulierung des Fördergas vorgesehen ist. Die Integration eines Druckreglers oder Regelventils zur Mengenregulierung des Fördergases ermöglicht eine präzise Steuerung des Gasflusses, was eine gleichmäßigere und kontrollierbare Befeuchtung der Spritzmassen sicherstellt. Dies verbessert die Qualität des Endprodukts und erhöht die Effizienz des Prozesses. Üblicherweise wird als Fördergas Druckluft verwendet. Die Druckluft ist besonders einfach händelbar und wird in einem Druckluftgenerator erzeugt.

Eine weitere vorteilhafte Ausbildung der erfindungsgemäßen Vorrichtung wird dadurch erzielt, dass wenigstens eine Beschleunigerdüse im Druckschlauch vorgesehen ist, welche mit Beschleunigungsgas aus einem zweiten Druckschlauch beaufschlagt ist. Die Einbeziehung einer Beschleunigerdüse, die mit Beschleunigungsgas betrieben wird, steigert die Effizienz der pneumatischen Förderung. Das Beschleunigungsgas erhöht die Geschwindigkeit des Schüttgutes im Schlauch, wodurch sich die Durchlaufzeit verringert und die Produktivität erhöht.

Eine besonders bevorzugte Ausbildung der erfindungsgemäßen Vorrichtung ergibt sich dadurch, dass der Mixer als Befeuchtungsdüse ausgestaltet ist. Durch die Ausgestaltung des Mixers als Befeuchtungsdüse wird eine homogenere Vermischung der Flüssigkeit mit den trockenen Massen erreicht. Dies führt zu einer gleichmäßigeren Feuchtigkeitsverteilung und verbessert die Konsistenz der Endprodukte.

Eine weitere vorteilhafte Ausgestaltung der erfindungsgemäßen Vorrichtung zur Befeuchtung und Verarbeitung von trockenen Spritzmassen wird dadurch erreicht, dass ein Druckregler und/oder ein einstellbares Durchflussventil vorgesehen sind, wobei das regelbare Durchflussventil die Flüssigkeitsmenge, die den trockenen Spritzmassen zugeführt wird, einstellt. Das Vorhandensein eines einstellbaren Druckreglers oder Durchflussventils zur Kontrolle der Flüssigkeitszufuhr ermöglicht eine genaue Anpassung der Feuchtigkeitsmenge, die den trockenen Massen zugeführt wird. Diese Präzision ist entscheidend, um die Qualität und Eigenschaften der fertigen Masse zu kontrollieren und zu optimieren.

Eine weitere vorteilhafte Variante der erfindungsgemäßen Vorrichtung zur Befeuchtung und Verarbeitung von trockenen Spritzmassen wird dadurch erreicht, dass die Dosieranlage als Durchblasschleuse zur volumetrischen Dosierung ausgebildet ist. Die Dosieranlage als Durchblasschleuse zur volumetrischen Dosierung verbessert die Genauigkeit der Materialzufuhr, was zu einer konstanten Qualität des gemischten Materials führt und Verschwendungen minimiert.

In einem bevorzugten Aspekt der erfindungsgemäßen Vorrichtung sind wenigstens zwei Vorbehälter vorgesehen, wobei die Vorbehälter unterschiedliche Gemische aus einer trockenen Trägermasse bzw. Schüttgut und den Mikrohohlglaskugeln enthalten, wobei jeweils durch Dosieren jeweils mittels Dosiereinrichtung und Mischen der trockenen Trägermasse bzw. Schüttgut mit den Mikrohohlglaskugeln das Mischverhältnis der trockenen Spritzmasse gebildet wird. Der Einsatz von zwei separaten Vorbehältern für trockene Trägermasse bzw. Schüttgut und Mikrohohlglaskugeln erlaubt eine flexible Anpassung des Mischverhältnisses. Natürlich kann dabei jeder Vorbehälter mit eigenen Mischungen befüllt sein, so dass sich in jedem Vorbehälter z.B. bereits Mikrohohlglaskugeln mit einer trockenen Trägermasse befinden. Allerdings können diese auch jeweils mit unterschiedlichen Mischungsverhältnissen verwendet werden. Diese Trennung ermöglicht eine individuelle und präzise Dosierung der Komponenten, was die Qualität des Endprodukts weiter verbessert. Bevorzugt werden unterschiedliche Mischverhältnisse der beiden Vorbehälter verwendet, die einen Anteil von 0%-60% Mikrohohlglaskugeln verwenden.

Das erfindungsgemäße Verfahren ermöglicht eine vielseitige Kombination von Materialien, indem eine Trägermasse mit Mikrohohlglaskugeln und/oder Fasern gemischt wird, um eine für spezifische Anwendungen optimierte trockene Spritzmasse zu erzeugen, welche als Dämmmaterial eingesetzt werden kann. Die effiziente Materialzuführung durch das Beschicken der Dosieranlage direkt aus einem Einfülltrichter oder Vorbehälter ermöglicht eine kontinuierliche und störungsfreie Versorgung. Die präzise Steuerung der Materialbewegung wird durch das pneumatische Fördern mit einem Druckschlauch erreicht, der durch einen Fördergasgenerator unter Druck gesetzt wird. Die Effizienz des Materialtransports wird durch das pneumatische Beschleunigen in einer Beschleunigungsdüse gesteigert, welche die Durchsatzgeschwindigkeiten erhöht. Die Befeuchtung der trockenen Spritzmasse in einer speziellen Befeuchtungsdüse sorgt für eine homogene Feuchtigkeitsverteilung, was die Qualität des Endprodukts verbessert. Schließlich ermöglicht der Austritt der befeuchteten Spritzmasse aus einer Spritzdüse eine genaue und gleichmäßige Anwendung des Materials auf die gewünschten Oberflächen.

In einer vorteilhaften Ausgestaltung des erfindungsgemäßen Verfahrens wird der Einfülltrichter mit den Mikrohohlglaskugeln dosiert aus einem ersten Vorbehälter und dosiert mit der Trägermasse bzw. Schüttgut aus einem zweiten Vorbehälter beschickt. Das Verfahren bietet den Vorteil einer kontrollierten Dosierung, da der Einfülltrichter separat mit Mikrohohlglaskugeln aus einem ersten Vorbehälter und mit Trägermasse aus einem zweiten Vorbehälter beschickt wird. Dies ermöglicht eine präzise Kontrolle über die Mischungsverhältnisse von 0-100 % und verbessert die Homogenität der Endmischung, was für die Konsistenz und Qualität des Endprodukts von entscheidender Bedeutung ist.

Eine besondere Ausgestaltung des erfindungsgemäßen Verfahrens ergibt sich ferner dadurch, dass die zur volumetrischen Dosierung über eine Durchblaseschleuse als Dosieranlage erfolgt. Der Einsatz einer Durchblaseschleuse zur volumetrischen Dosierung erlaubt eine exakte Mengenkontrolle des Schüttguts. Dies führt zu einer verbesserten Prozesskontrolle, indem genau die erforderliche Menge an Material verarbeitet wird.

Eine vorteilhafte Ausgestaltung des erfindungsgemäßen Verfahrens wird dadurch erreicht, dass die Dosierung über eine konische Düse als Dosieranlage erfolgt, wobei die auslaufenden Mengen der trockenen Spritzmassen zur konischen Düse einstellbar ausgebildet sein können. Die Dosierung über eine konische Düse, bei der die auslaufenden Mengen der trockenen Spritzmassen einstellbar sind, bietet die Möglichkeit, die Ausgaberaten je nach Bedarf präzise anzupassen. Diese Flexibilität ist besonders nützlich in Prozessen, die eine variable Materialzufuhr erfordern, und ermöglicht es, die Produktionsparameter schnell an veränderte Anforderungen anzupassen, was die Anpassungsfähigkeit und Effizienz des gesamten Verarbeitungsprozesses steigert.

Weitere Ausgestaltungen und Vorteile ergeben sich aus dem Gegenstand der Unteransprüche sowie den Zeichnungen mit den dazugehörigen Beschreibungen. Ausführungsbeispiele sind nachstehend unter Bezugnahme auf die beigefügten Zeichnungen näher erläutert. Die Erfindung soll nicht alleine auf diese aufgeführten Ausführungsbeispiele beschränkt werden. Sie dienen lediglich zur näheren Erläuterung der Erfindung. Die vorliegende Erfindung soll sich auf alle Gegenstände beziehen, die jetzt und zukünftig der Fachmann als naheliegend zur Realisierung der Erfindung heranziehen würde.

### Kurze Beschreibung der Zeichnung

- Fig. 1: zeigt ein erstes Ausführungsbeispiel der erfindungsgemäßen Vorrichtung zum Befeuchten von trockener Spritzmasse, welche mit einem Einfülltrichter an der Dosieranlage ausgestattet ist.
- Fig. 2: zeigt ein weiteres Ausführungsbeispiel der erfindungsgemäßen Vorrichtung zum Befeuchten von trockener Spritzmasse, welche mit einem Vorbehälter und chronischer Düse an der Dosieranlage ausgestattet ist.
- Fig. 3: zeigt ein drittes Ausführungsbeispiel der erfindungsgemäßen Vorrichtung zum Befeuchten von trockener Spritzmasse, welche mit zwei Vorbehältern für den Einfülltrichter vorgesehen ist, welcher wiederum die Dosieranlage beschickt.

### Bevorzugtes Ausführungsbeispiel

In Fig. 1 wird eine erfindungsgemäße Vorrichtung 30 zur Befeuchtung von trockenen Spritzmassen als Prinzipskizze abgebildet. Die Vorrichtung 30 weist einen Einfülltrichter 1 auf. In den Einfülltrichter 1 schließt sich eine Dosieranlage 2 an. Zur Dosierung wird eine Durchblaseschleuse 32 zur volumetrischen Dosierung verwendet. Die Durchblaseschleuse 32 ist ein mechanisches Gerät, das zur genauen Mengenkontrolle von Schüttgutmaterialien eingesetzt wird. Diese Art von Schleuse wird typischerweise verwendet, um Materialien von einem Druckbereich in einen anderen zu überführen, dabei aber eine präzise Kontrolle über die Dosierung des Materials zu behalten.

Die Funktionsweise der Durchblaseschleuse 32 basiert auf einer rotierenden Zelle, die in ein Gehäuse 34 eingebaut ist. Diese Zellen sind in der Regel Kammern ähnlich und drehen sich um eine Achse. Während sich die Schleuse dreht, füllt sich jede Kammer auf der Eingangsseite durch den Einfülltrichter 1, mit einer bestimmten Menge Material. Wenn die Kammer die Ausgangsseite erreicht, wird das Material durch die Zentrifugalkraft oder durch Druckluft, die durch die Schleuse geleitet wird, ausgestoßen.

Hierdurch wird eine kontinuierliche und gleichmäßige Materialzufuhr ermöglicht.

Der Einfülltrichter 1 ist für die Aufnahme von trockenen Spritzmassen, einschließlich solcher mit Mikrohohlglaskugeln und/oder Fasern und/oder Trägermassen bzw. Schüttgut, vorgesehen. Diese trockenen Spritzmassen werden dann in die Dosieranlage 2 überführt, die dazu direkt mit dem Einfülltrichter 1 verbunden ist, um eine präzise Dosierung des Materials zu gewährleisten. Über ein Verbindungselement 5 ist die Dosieranlage 2 mit einem ersten Druckschlauch 38 verbunden. Der erste Druckschlauch 38 wird an einem Ende mit einem Fördergas 3, welches üblicherweise Druckluft ist, aus einem Fördergasgenerator 40 mit dem Fördergas 3 bzw. der Druckluft beschickt. Ein Druckregler 42 regelt den Druck des Fördergas 3. Ein Einstellventil 4 regelt die Durchflussmenge des Fördergas 3.

Im Druckschlauch 38 ist eine Beschleunigungsdüse 6 angeordnet. Die trockene Spritzmasse wird pneumatisch zu der Beschleunigungsdüse 6 befördert. Dies erfolgt mit einer Geschwindigkeit, die eine Zerstörung der Mikrohohlglaskugeln durch Stöße möglichst vermeiden. In der Beschleunigungsdüse 6 erhält die trockene Spritzmasse allerdings nochmals eine Beschleunigung. Ein zweiter Druckschlauch 44 wird von dem Fördergasgenerator 40 mit Beschleunigungsgas 10 beschickt. Das Beschleunigungsgas 10 wird auf die Beschleunigungsdüse 6 gegeben. Die Durchflussmenge und der Druck können einerseits über einen Stellventil 11 und andererseits über einen Druckregler 46 geregelt werden. Die Geschwindigkeit der trockenen Spritzmasse lässt sich auf diese Weise für einen kurzen Zeitraum erhöhen.

In dem Mixer 8, welcher als Befeuchtungsdüse 48 ausgebildet ist, wird die trockene Spritzmasse mit einer Flüssigkeit, einem flüssigen Binder, wie zum Beispiel Wasser, besetzt. Die Flüssigkeit wird von einem Flüssigkeitsreservoir 50 über einen Medienschlauch 52 dem Mixer 8 zugeführt. Die Durchflussmenge der Flüssigkeit wird über ein Stellventil 7 geregelt. Ein Druckregler 54 regelt den Flüssigkeitsdruck in dem Medienschlauch 52. Mit 13 wird ein Rückschlagventil in dem Medienschlauch 52 bezeichnet, welches verhindern soll, dass Flüssigkeiten zurück ins Flüssigkeitsreservoir 50 geleitet werden. Ein dritter Druckschlauch 56 führt ein Zersteubergas 12, wie Druckluft von dem Fördergasgenerator 40 zum Mixer 8. Dieses Zersteubergas 12 sorgt insbesondere dafür, dass die trockene Spritzmasse in dem Mixer 8 möglichst viel Oberfläche zum Befeuchten aufweist. Der Druck des Zersteubergas 12 wird über einen Druckregler 58 eingestellt.

Am Ende des Druckschlauch 38 befindet sich die Spritzdüse 9, mit deren Hilfe die Spritzmasse schließlich auf Flächen, wie Wände oder dergleichen, aufgespritzt werden kann. Die Drücke und Geschwindigkeiten können bei dieser Vorrichtung so eingestellt werden, dass die Zerstörung der Mikrohohlglaskugeln möglichst vermieden wird. Dadurch erhält die Spritzmasse seine demente Wirkung.

In Fig. 2 wird ein weiteres Ausführungsbeispiel der erfindungsgemäßen Vorrichtung 30 zur Befeuchtung und Verarbeitung von trockenen Spritzmassen als Prinzipskizze dargestellt. Soweit die Figur 2 der Figur 1 entspricht, werden auch die gleichen Bezugszeichen verwendet. Wie bei dem vorherigen Ausführungsbeispiel weist die Vorrichtung 30 den Einfülltrichter 1 auf. Der Einfülltrichter 1 wird hier allerdings von zwei Vorbehältern 22, 23 mit Material, welches in der Vorrichtung 30 verarbeitet werden soll, beschickt. In dem Vorbehälter 22 befindet sich die Trägermasse bzw. das Schüttgut. Dies ist üblicherweise Zement. In dem zweiten Vorbehälter 23 befinden sich die Mikrohohlglaskugeln. Die Mischung der Materialien aus den Vorbehältern 22, 23 erfolgt jeweils über Dosiereinrichtungen 20 und 21. Die Dosiereinrichtungen 20, können zum Beispiel als Schnecken ausgebildet sein. Dadurch kann genauestens das Mischungsverhältnis von Trägermasse bzw. Schüttgut und Mikrohohlglaskugeln von 0-100 % festgelegt werden. Ansonsten entspricht die Figur 2 vollständig der Figur 1.

Die Fig. 3 zeigt ein drittes Ausführungsbeispiel der erfindungsgemäßen Vorrichtung 30 zur Befeuchtung und Verarbeitung von trockenen Spritzmassen als Prinzipskizze dargestellt. Soweit die Figur 3 den vorherigen Figuren entspricht, werden auch die gleichen Bezugszeichen verwendet. Das Ausführungsbeispiel von Figur 3 zeigt die Vorrichtung 30 mit einer anderen Dosieranlage 2, als die vorherigen Figuren. Anstelle der Durchblaseschleuse 32 wird hier ein anderes Prinzip verwendet. Der Vorbehälter 1 ist als ein Druckbehälter ausgestaltet, welcher im Auslauf eine konische Düse 54 als Dosieranlage 2 aufweist, wobei die auslaufenden Mengen der trockenen Spritzmassen zur konischen Düse 54 einstellbar ausgebildet sein können. Die sonstigen Bestandteile entsprechen den vorherigen Figuren.

### Bezugszeichenliste

- 1: Einfülltrichter
- 2: Dosieranlage
- 3: Fördergas
- 4: Einstellventil Fördergas
- 5: Verbindungselement
- 6: Beschleuniger Düse
- 7: Einstellventil Wasser
- 8: Mixer
- 9: Spritzdüse
- 10: Beschleunigergas
- 11: Stellventil
- 12: Zerstäubergas
- 13: Rückschlagventil
- 22, 23: Vorbehälter A, B
- 20, 21: Dosierorgan (z.B. Schnecke)
- 30: Vorrichtung
- 32: Durchblaseschleuse
- 34: Gehäuse
- 38: 1. Druckschlauch
- 40: Fördergasgenerator
- 42: Druckregler
- 44: 2. Druckschlauch
- 46: Druckregler
- 48: Befeuchtungsdüse
- 50: Flüssigkeitsreservoir
- 52: Medienschlauch
- 54: Konische Düse
- 56: 3. Druckschlauch
- 58: Druckregler

## Patentansprüche

1. Vorrichtung (30) zur Befeuchtung und Verarbeitung von trockenen Spritzmassen umfassend,
a) einen Einfülltrichter (1) und/oder einen Vorbehälter (22,23) für trockene Spritzmassen,
b) eine Dosieranlage (2), welche mit dem Einfülltrichter (1) und/oder dem Vorbehälter (22,23) beschickt wird,
c) einen ersten Druckschlauch (38), welcher mit der Dosieranlage (2) über ein Verbindungselement (5) verbunden ist,
d) ein Fördergasgenerator (40), welcher den ersten Druckschlauch (38) mit Fördergas unter Druck beaufschlagt, um die trockenen Spritzmassen in dem Druckschlauch (38) pneumatisch über eine erforderliche Strecke zu befördern,
e) ein Flüssigkeitsreservoir (50), welches mit einem Medienschlauch (52) verbunden ist,
f) einen Mixer (8), welcher mit dem Druckschlauch (38) und dem Medienschlauch (52) über jeweils einen Einlass des Mixers (8) gekoppelt ist, wobei der Mixer (8) die trockene Spritzmasse mit Flüssigkeit, wie Wasser und/oder ein flüssiges Bindemittel, aus dem Medienschlauch (52) befeuchtet,
g) eine Spritzdüse (9), welche mit einem Auslass des Mixers (8) verbunden ist,
h) Mittel zur Verwendung von trockenen Spritzmassen mit Mikrohohlglaskugeln und/oder Fasern vorgesehen sind,
**dadurch gekennzeichnet, dass**
i) der Vorbehälter (22,23) als ein Druckbehälter ausgestaltet ist, welcher im Auslauf eine konische Düse (54) aufweist, wobei die auslaufenden Mengen der trockenen Spritzmassen zur konischen Düse (54) einstellbar ausgebildet sein können.

2. Vorrichtung (30) zur Befeuchtung und Verarbeitung von trockenen Spritzmassen nach Anspruch 1, **dadurch gekennzeichnet, dass** wenigstens ein Druckregler (42) und/oder ein Regelventil (4) für die Mengenregulierung des Fördergas vorgesehen ist.

3. Vorrichtung (30) zur Befeuchtung und Verarbeitung von trockenen Spritzmassen nach einem der Ansprüche 1 oder 2, **dadurch gekennzeichnet, dass** wenigstens eine Beschleunigerdüse (6) im 1. Druckschlauch (38) vorgesehen ist, welche mit Beschleunigungsgas (10) aus einem zweiten Druckschlauch (44) beaufschlagt ist.

4. Vorrichtung (30) zur Befeuchtung und Verarbeitung von trockenen Spritzmassen nach einem der Ansprüche 1 bis 3, **dadurch gekennzeichnet, dass** der Mixer (8) als Befeuchtungsdüse ausgestaltet ist.

5. Vorrichtung (30) zur Befeuchtung und Verarbeitung von trockenen Spritzmassen nach einem der Ansprüche 1 bis 4, **dadurch gekennzeichnet, dass** ein Druckregler (46) und/oder ein regelbares Durchflussventil (7) vorgesehen ist, welches die Flüssigkeitsmenge, die den trockenen Spritzmassen zugeführt wird, einstellt.

6. Vorrichtung (30) zur Befeuchtung und Verarbeitung von trockenen Spritzmassen nach einem der Ansprüche 1 bis 5, **dadurch gekennzeichnet, dass** die Dosieranlage (2) als Durchblaseschleuse (32) zur volumetrischen Dosierung ausgebildet ist.

7. Vorrichtung (30) zur Befeuchtung und Verarbeitung von trockenen Spritzmassen nach einem der Ansprüche 1 bis 6, **dadurch gekennzeichnet, dass** wenigstens zwei Vorbehälter (22,23) vorgesehen sind, wobei die Vorbehälter (22, 23) unterschiedliche Gemische aus einer trockenen Trägermasse bzw. Schüttgut und den Mikrohohlglaskugeln enthalten, wobei jeweils durch Dosieren jeweils mittels Dosiereinrichtung (20, 21) und Mischen der trockene Trägermasse bzw. Schüttgut mit den Mikrohohlglaskugeln das Mischverhältnis der trockenen Spritzmasse gebildet wird.

8. Verfahren mit einer Vorrichtung (30) der vorherigen Ansprüche zur Befeuchtung und Verarbeitung von trockenen Spritzmassen mit folgenden Verfahrensschritten:
h) Mischen einer Trägermasse bzw. Schüttgut und Mikrohohlglaskugeln und/oder Fasern zu einer trockenen Spritzmasse,
i) Beschicken der Dosieranlage (2) aus einem Einfülltrichter (1) und/oder einen Vorbehälter (22,23) für trockene Spritzmassen,
j) Einführen der trockenen Spritzmasse in den ersten Druckschlauch (38) über ein Verbindungselement (5),
k) Pneumatisches Fördern der trockenen Spritzmasse durch den ersten Druckschlauch (38), wobei der Druckschlauch mit dem unter Druck stehenden Fördergas aus dem Fördergasgenerator beaufschlagt ist,
l) Pneumatischen Beschleunigen der Förderung der trockenen Spritzmasse in einer Beschleunigungsdüse (6), welche mit dem unter Druck stehenden Beschleunigungsgas (10) aus dem Fördergasgenerator (40) eines zweiten Druckschlauchs beaufschlagt ist,
m) Befeuchten der trockenen Spritzmasse in einem Mixer (8), welche über einen Medienschlauch (52) von einem Flüssigkeitsreservoir (50) versorgt wird,
n) Austritt der befeuchteten Spritzmasse aus der Spritzdüse (9).

9. Verfahren nach Anspruch 8, **dadurch gekennzeichnet, dass** der Einfülltrichter (1) mit den Mikrohohlglaskugeln dosiert aus einem ersten Vorbehälter (22) und dosiert mit der Trägermasse bzw. Schüttgut aus einem zweiten Vorbehälter (23) beschickt wird.

10. Verfahren nach einem der Ansprüche 8 oder 9, **dadurch gekennzeichnet, dass** die zur volumetrischen Dosierung über eine Durchblaseschleuse (32) als Dosieranlage (2) erfolgt.

11. Verfahren nach einem der Ansprüche 8 bis 10, **dadurch gekennzeichnet, dass** die Dosierung über eine konische Düse (54) als Dosieranlage (2) erfolgt, wobei die auslaufenden Mengen der trockenen Spritzmassen zur konischen Düse einstellbar ausgebildet sein können.
